# EUROPÄISCHE PATENTSCHRIFT

(11) **EP 3 431 400 B1**
(45) Veröffentlichungstag und Bekanntmachung des Hinweises auf die Patenterteilung: **12.02.2020**
(21) Anmeldenummer: 18000583.7
(22) Anmeldetag: 09.07.2018
(51) Int. Cl.: B65B 43/12, B65B 63/04, B65H 45/101, B65B 5/06

(54) **VERFAHREN UND VORRICHTUNG ZUM HANDHABEN VON BEUTELKETTEN**
METHOD AND DEVICE FOR HANDLING BAG WEBS
PROCÉDÉ ET APPAREIL DE MANIPULATION DE CHAÎNES DE SACS

(30) Priorität: 20.07.2017 DE 102017006885
(43) Veröffentlichungstag der Anmeldung: 23.01.2019
(73) Patentinhaber: Focke & Co. (GmbH & Co. KG), 27283 Verden (DE)
(72) Erfinder: Böger, Falko, 26721 Emden (DE); Schulte, Josef, 26871 Aschendorf (DE)
(74) Vertreter: Ellberg, Nils

(56) Entgegenhaltungen:
- DE-A1- 2 808 513
- DE-A1- 2 819 887
- DE-A1-102013 219 755
- US-A1- 2015 068 156

## Beschreibung

Die Erfindung betrifft ein Verfahren zum Handhaben einer Beutelkette gemäß dem Oberbegriff des Anspruchs 1.

Ferner betrifft die Erfindung eine entsprechende Vorrichtung zum Handhaben einer Beutelkette gemäß dem Oberbegriff des Anspruchs 8.

Bei einer Beutelkette handelt es sich um eine Vielzahl von Beuteln, die zu einer Kette miteinander verbunden sind. Die Beutel können aus einem Folienmaterial gebildet sein und mit einem Packungsinhalt befüllt oder leer sein. Die Beutel der Beutelkette verfügen in der Regel über zwei großformatige Seitenwände, die durch Seitennähte miteinander verbunden sind. Jeweils benachbarte Beutel innerhalb der Beutelkette sind in einem Verbindungsbereich verbunden, in der Regel befindet sich dieser Verbindungsbereich zwischen den einander zugewandten Seitennähten von jeweils benachbarten Beuteln der Beutelkette. Die Beutel können durch Trennung im Verbindungsbereich aus der Beutelkette vereinzelt werden. Entweder wird hierzu ein Trennschnitt im Verbindungsbereich ausgeführt oder im Verbindungsbereich ist eine Perforationslinie vorgesehen, die aufgetrennt werden kann, um die Beutel zu vereinzeln.

Üblicherweise werden derartige Beutelketten nach der Herstellung in Kartons verpackt. Um die Beutelketten dort platzsparend anzuordnen, ist es ferner üblich, dass die Beutelketten in Lagen gefaltet werden, wodurch sogenannte Zick-Zack-Lagen entstehen (entsprechend des Verlaufs der Beutelketten im Stapel). Eine derartige Vorrichtung ist beispielsweise aus DE 28 08 513 A bekannt. Dort wird die Beutelkette durch schwenkbare Führungswände 10 geführt, die eine Pendelbewegung ausführen, wodurch die Beutelkette im Anschluss an die Führungswände in die auch dort sogenannten Zick-Zack-Lagen gefaltet wird. Ein Nachteil dieser Lösung besteht darin, dass die Leistungsfähigkeit der Vorrichtung durch die Pendelbewegung der Führungswände und den damit zu bewegenden Massen begrenzt ist.

In der DE 10 2013 219 755 A1 wird eine Stapelvorrichtung beschrieben, bei der sich eine Stapelunterlage hin- und herbewegt, wodurch eine auf die Stapelunterlage treffende Beutelkette in Zick-Zack-Lagen darauf abgelegt wird. Ein Schwenkblech kann die Stapelbildung unterstützen, indem es die Beutelkette durch eine Schwenkbewegung ablenkt und dadurch die Relativbewegung zwischen der Beutelkette und der Stapelunterlage verstärkt. Auch bei dieser Stapelvorrichtung ist die Leistungsfähigkeit durch die Hin- und Herbewegung der Stapelunterlage begrenzt.

Hiervon ausgehend liegt der Erfindung die Aufgabe zu Grunde, Verfahren und Vorrichtungen der eingangs genannten Art weiterzuentwickeln, insbesondere im Hinblick auf eine größere Leistungsfähigkeit bei gleichzeitig möglichst schonender Handhabung der Beutel bzw. Beutelketten.

Ein Verfahren zur Lösung dieser Aufgabe weist die Merkmale des Anspruchs 1 auf. Es ist demnach vorgesehen, dass die Beutelkette durch wenigstens zwei Faltorgane gefaltet wird, die zum Falten der Beutelkette zwischen die Beutel der Beutelkette greifen. Es hat sich überraschend gezeigt, dass man Beutelketten auf diese Weise schnell und schonend falten kann.

Unter "greifen" wird im Rahmen dieser Anmeldung nicht ein "ergreifen" im Sinne von "festhalten" verstanden, sondern vielmehr die Relativbewegung zwischen Beutelkette und Faltorganen, die dazu führt, dass die Faltorgane zwischen zwei benachbarten Beuteln positioniert werden und derart mit der Beutelkette in Kontakt kommen, dass eine Faltung der Beutelkette erfolgt.

Vorzugsweise ist vorgesehen, dass benachbarte Beutel der Beutelkette miteinander in einem Verbindungsbereich verbunden sind, wobei die Faltorgane im Verbindungsbereich zwischen benachbarten Beuteln in die Beutelkette greifen, um die Beutelkette dort zu falten. Auf diese Weise ist es insbesondere möglich, die Beutelketten besonders schonend zu falten

Vorzugsweise ist vorgesehen, dass die Beutelkette durch Relativbewegung zwischen Faltorganen und Beutelkette um die Faltorgane gefaltet wird. Denkbar ist also sowohl eine Bewegung der Faltorgane auf die Beutelkette zu, als auch anders herum oder eine überlagerte Bewegung.

Es ist vorgesehen, dass die Beutelkette in Zick-Zack-Lagen gefaltet wird, wobei die Beutelkette durch die Faltorgane derart gefaltet wird, dass die Beutelkette zunächst durch ein erstes Faltorgan in eine Richtung und danach durch ein anderes, zweites Faltorgan in eine andere, von der ersten Richtung abweichende Richtung gefaltet wird, zur Bildung der Zick-Zack-Lagen.

In einer bevorzugten Ausgestaltung kann vorgesehen sein, dass die Faltorgane wenigstens teilweise durch Arme eines oder mehrerer drehend angetriebener Sternräder gebildet sind, wobei die Arme zwischen benachbarte Beutel greifen und dadurch die Beutelkette falten.

In einer besonders bevorzugten Weiterbildung der Erfindung kann vorgesehen sein, dass wenigstens zwei Sternräder auf unterschiedlichen, gegenüberliegenden Seiten der Beutelkette angeordnet sind, wobei die Arme der auf unterschiedlichen, gegenüberliegenden Seiten der Beutelkette angeordneten Faltorgane abwechselnd nacheinander in die Beutelkette greifen, um die Beutelkette zu Zick-Zack-Lagen zu falten.

Eine weitere Besonderheit kann darin bestehen, dass die in Lagen gefalteten Beutel der Beutelkette von den Faltorganen kommend einem Abförderer zugeführt werden, mit dem die gefalteten Beutel der Beutelkette während des Transports in ihrer Formation gehalten und in Richtung einer Befüllstation für Behälter gefördert werden, wobei vorgesehen ist, dass die Beutel der Beutelkette mit aufrecht stehenden Lagen mit dem Abförderer transportiert werden und wobei weiter vorgesehen ist, dass die Lagen geneigt gegenüber einer gedachten vertikalen Ebene auf dem Abförderer transportiert werden, insbesondere in Transportrichtung geneigt.

In einer vorteilhaften Ausführungsform der Erfindung kann vorgesehen sein, dass die in Lagen angeordneten Beutel der Beutelkette von einem Schieber in einen Behälter eingeschoben werden, wobei die in Lagen angeordneten Beutel der Beutelkette vom Abförderer kommend auf eine schwenkbare Plattform transportiert werden, die zur Annahme der Beutel der Beutelkette geneigt angeordnet ist und die zum Abtransport der Beutel der Beutelkette in eine horizontale Anordnung geschwenkt wird, parallel zu Wandungen des benachbart zur Plattform angeordneten Behälters.

Eine Vorrichtung zur Lösung der eingangs genannten Aufgabe weist die Merkmale des Anspruchs 8 auf. Es ist demnach vorgesehen, dass die Vorrichtung wenigstens zwei Faltorgane aufweist, die dazu eingerichtet sind, die Beutelkette zu falten, indem die Faltorgane zwischen die Beutel der Beutelkette greifen.

Die Faltorgane sind auf unterschiedlichen, gegenüberliegenden Seiten der Beutelkette angeordnet, wobei die Faltorgane dazu eingerichtet sind, dass die Beutelkette zunächst durch ein erstes Faltorgan in eine Richtung und danach durch ein anderes, zweites Faltorgan in eine andere, von der ersten Richtung abweichende Richtung faltbar ist, zur Bildung von Zick-Zack-Lagen.

Vorzugsweise ist vorgesehen, dass die Faltorgan(e) wenigstens teilweise durch Arme eines oder mehrerer drehend angetriebener Sternräder gebildet sind, wobei die Arme zwischen benachbarte Beutel greifend ausgebildet sind und dadurch die Beutelkette falten.

In einer bevorzugten Ausführungsform der Erfindung kann vorgesehen sein, dass die Sternräder um parallele und mit einem derartigen Abstand zueinander angeordnete Achsen kontinuierlich drehend antreibbar sind, sodass ein Arm eines Sternrads jeweils in einen Freiraum zwischen zwei Arme des anderen Sternrads greift, und wobei die Beutelkette zwischen den benachbarten Armen der gegenüberliegenden Sternräder hindurchgeführt und dabei durch die Bewegung der Arme faltbar ist

Eine weitere Besonderheit kann hinsichtlich der Konstruktion eines Abförderers für die gestapelten Beutel bestehen. Demnach sind dem Abförderer die in Lagen gefalteten Beutel der Beutelkette von den Faltorganen kommend zuführbar, wobei der Abförderer Fächer aufweist, in denen jeweils eine gefaltete Beutelkette Aufnahme findet und die dazu eingerichtet sind, die gefalteten Beutel der Beutelkette während des Transports mit dem Abförderer in ihrer Formation zu halten.

In einer bevorzugten Ausführungsform der Erfindung kann vorgesehen sein, dass der Abförderer durch zwei (Endlos-)Förderer gebildet ist, die jeweils gegenüber einem Fördertrum der jeweiligen Förderer abstehende Mitnehmer aufweisen, sodass die Fächer durch die einander zugewandten Fördertrume der Förderer und die jeweiligen Mitnehmer begrenzt werden, und wobei die Mitnehmer geneigt gegenüber einer gedachten vertikalen Ebene an den Fördertrumen angeordnet sind, und wobei die Beutel der Beutelkette mit einer Seitenfläche an den Mitnehmern anliegen, sodass die Lagen entsprechend in Transportrichtung geneigt in den Fächern stehend transportierbar sind.

Ferner kann vorgesehen sein, dass die Vorrichtung eine schwenkbare Plattform zur Übergabe der gefalteten Beutelketten an einen Behälter aufweist, wobei die Plattform zur Übernahme der gefalteten Beutelketten geneigt angeordnet ist und zur Übergabe der gefalteten Beutelketten in eine horizontale Ebene schwenkbar ist, bzw. parallel zu Wandungen des benachbart zur Plattform angeordneten Behälters.

Eine bevorzugte Ausgestaltung der Erfindung wird nachfolgend anhand der Zeichnung beschrieben. In dieser zeigen:
- Fig. 1: eine räumliche, schematische Darstellung einer Vorrichtung zum Handhaben von Beutelketten,
- Fig. 2: eine Seitenansicht der Vorrichtung entsprechend Pfeil II in Fig. 1,
- Fig. 3 bis 5: eine Einzelheit der Vorrichtung während aufeinander folgender Phasen der Handhabung (Faltung) der Beutelketten,
- Fig. 6: einen Vertikalschnitt durch die Vorrichtung entsprechend Schnittlinie VI - VI in Fig. 3,
- Fig. 7: einen Horizontalschnitt durch die Vorrichtung entsprechend Schnittlinie VII - VII in Fig. 2,
- Fig. 8: eine Seitenansicht einer Einzelheit der Vorrichtung gemäß Pfeil VIII in Fig. 10, und
- Fig. 9 und 10: eine Seitenansicht einer Einzelheit der Vorrichtung gemäß Pfeil IX in Fig. 7 während aufeinander folgender Phasen der Zuführung der gefalteten Beutelketten in einen Behälter.

Die Erfindung wird nachfolgend anhand einer Verpackungsmaschine 10 beschrieben, mit der Beutelketten 11 in Behälter 12 verpackt werden.

Innerhalb des Behälters 12 sind die Beutelketten 11 gestapelt angeordnet. Die Erfindung befasst sich mit der Bildung dieser Stapel 13 und dem nachfolgenden Transport derselben in einen Behälter 12.

Fig. 1 zeigt die wesentlichen Organe der Vorrichtung. In einer Schneidstation 14 wird die zu verpackende Beutelkette 11 abgetrennt, in einer nachfolgenden Faltstation 15 wird die Beutelkette 11 gefaltet. Mittels eines Abförderers 16 werden die gefalteten Beutelketten 11 abtransportiert. Schließlich werden die gefalteten Beutelketten 11 in den Behälter 12 eingeführt.

Die Beutelketten 11 sind wie eingangs beschrieben ausgebildet, also als Kette von miteinander verbundenen Beuteln 17. Benachbarte Beutel 17 sind dabei in einem Verbindungsbereich 18 miteinander verbunden.

In der Schneidstation 14 werden die Beutelketten 11 auf eine vorbestimmte Länge gekürzt. Hierzu dient ein Trennmesser 19 welches mit einem Gegenmesser 20 zusammen arbeitet, das auf einer anderen Seite der Beutelkette 11 angeordnet ist als das Trennmesser 19.

Die in Richtung der Faltstation 15 geförderte Beutelkette 11 wird an Trennmesser 19 und Gegenmesser 20 vorbei transportiert, wobei über einen Sensor 21 die Position der Verbindungsbereiche 18 detektiert wird und die Beutelkette 11 bei einer bestimmten Länge durch Zusammenbewegung von Trennmesser 19 und Gegenmesser 20 im Verbindungsbereich 18 abgetrennt wird. Im vorliegenden Fall dienen Förderer 22 zum Transport der Beutelkette 11 in Richtung der Faltstation 15.

Innerhalb der zu bildenden Stapel 13 sind die Beutel 17 bzw. die Beutelketten 11 in Lagen 23 angeordnet. Im vorliegenden Fall sind in jeder Lage 23 zwei Beutel 17 angeordnet. Die Anzahl der Beutel 17 pro Lage 23 kann jedoch abweichen. Es ist denkbar dass nur ein Beutel 17 pro Lage 23 vorgesehen ist. Auch mehrere Beutel 17 pro Lage 23 sind denkbar.

Innerhalb eines Stapels 13 ist die Beutelkette 11 Zick-Zack-artig bzw.-förmig angeordnet. Entsprechend muss die Beutelkette 11 abwechselnd in zwei Richtungen gefaltet werden. Zu diesem Zweck sind im gezeigten Ausführungsbeispiel zwei Sternräder 24, 25 vorgesehen, mit deren Armen 26 die Beutelkette 11 abwechselnd in die eine und die andere Richtung gefaltet wird.

Die beiden Sternräder 24, 25 sind jeweils um eine horizontale Achse 27 drehend angeordnet. Die Drehrichtung der beiden Sternräder 24, 25 ist dabei gegensinnig.

Beide Sternräder 24, 25 weisen die gleiche Anzahl an Armen 26 auf. Die Arme 26 sind jeweils radial gegenüber der Achse 27 gerichtet angeordnet. Zwischen benachbarten Armen 26 eines Sternrads 24, 25 sind jeweils Freiräume 28 ausgebildet.

Die beiden Sternräder 24, 25 bzw. deren Achsen 27 sind mit vertikalem Abstand zueinander angeordnet, jedoch derart, dass die Arme 26 eines Sternrads 24, 25 jeweils in die Freiräume 28 zwischen den Armen 26 des jeweils anderen Sternrads 25, 24 ragen. Vorzugsweise ist die Winkellage der Arme 26 jeweils um 90° versetzt zueinander. Auf diese Weise kann die Zick-Zack-Faltung der Beutelkette 11 erfolgen.

Die zugeführte Beutelkette 11 wird mit einem ersten Arm 26 des unteren Sternrads 25 vom Förderer 22 abgehoben. Dabei liegen die beiden Beutel 17 der ersten Lage 23 auf dem Arm 26 auf und ein freies Ende des Arms 26 reicht in den Verbindungsbereich 18 zum nächsten Beutel 17 (Fig. 3). Bei Fortsetzung der Drehung der beiden Sternräder 24, 25 greift ein freies Ende eines Arms 26 des oberen Sternrads 24 von der anderen Seite in einen Verbindungsbereich 18 zwischen benachbarten Beutelpaaren und gibt somit die Faltung der Beutelkette 11 in die andere Richtung vor (Fig. 4). Auf diese Weise wird die Beutelkette durch den wechselweisen Eingriff von Armen 26 der beiden Sternräder 24, 25 als Faltorgane gefaltet.

Alternativ ist auch eine senkrechte Anordnung der Achsen 27 denkbar, sodass die Sternräder 24, 25 dann in einer horizontalen Ebene drehend angeordnet sind. Die Faltung der Beutelkette 11 erfolgt dann in einer horizontalen Ebene statt in einer vertikalen Ebene wie in den Fig. gezeigt.

Die beiden Sternräder 24, 25 können hinsichtlich des Antriebs gekoppelt sein, beispielsweise durch Zahnräder. Denkbar ist jedoch auch, dass die Sternräder 24, 25 durch unabhängige Servomotoren angetrieben werden. In diesem Fall ist es auch möglich die Drehgeschwindigkeiten der beiden Sternräder 24, 25 individuell anzupassen. Denkbar ist auch, die Drehgeschwindigkeiten der Sternräder 24, 25 zu variieren, um den Vorschub der Beutelkette 11 insbesondere im Einlaufbereich des Abförderers 16 möglichst konstant zu halten. Diese Variation der Drehgeschwindigkeiten kann für jedes Sternrad 24, 25 separat (individuell unterschiedlich) oder für beide Sternräder 24, 25 gemeinsam (beide übereinstimmend) vorgenommen werden.

Im Anschluss an die Faltorgane gelangt die gefaltete Beutelkette 11 in den Bereich des Abförderers 16. Hierzu werden die Beutel auf Führungen 38 abgesetzt und in Richtung des Abförderers 16 in ein Fach 29 geschoben.

Die Fächer 29 des Abförderers 16 werden oberseitig und unterseitig durch Fördertrume 30, 31 von Endlosförderern 32, 33 begrenzt, sowie seitlich durch Mitnehmer 34, die von den Fördertrumen 30, 31 abstehen. Der Abstand zwischen den übereinander verlaufend angeordneten Endlosförderern 32, 33 bzw. die Länge der Mitnehmer 34 ist so bemessen, dass die seitlichen Begrenzungen der Fächer 29 jeweils durch einen Mitnehmer 34 des Fördertrums 30 und einen Mitnehmer 34 des Fördertrums 31 gebildet werden. Zudem sind die Mitnehmer 34 und damit die Seitenwände der Fächer 29 in Förderrichtung des Abförderers 16 geneigt angeordnet.

Durch die geneigten Mitnehmer 34 bzw. Seitwände sind die aufrecht stehenden Lagen 23 des Stapels 13 entsprechend geneigt angeordnet. Auf diese Weise können die Lagen 23 entsprechend angelehnt werden und neigen somit weniger zum Umfallen.

Alternativ ist es insbesondere denkbar, den Abförderer 16 insgesamt geneigt anzuordnen, wobei dann die Mitnehmer 34 senkrecht zu den Fördertrumen 30, 31 stehend angeordnet sein können, um die vorstehend beschriebene Situation zu erreichen. Weiterhin denkbar wäre eine im Wesentlichen vertikale Anordnung des Abförderers 16, sodass die Stapel 13 quasi wie in einem Schacht abwärts oder aufwärts transportiert werden können.

Im Anschluss an den Abförderer 16 gelangen die Stapel 13 auf eine Plattform 35, welche zur Annahme eines Stapels gegenüber einer gedachten horizontalen Ebene in die gleiche Richtung geneigt ausgebildet ist wie Mitnehmer 34. Bei der Zuführung eines Stapels 13 auf die Plattform 35 wird der Stapel 13 stromabwärts durch einen Gegenhalter 36 abgestützt, um zu verhindern, dass die Lagen 23 des Stapels 13 auseinanderfallen. Entsprechend wird der Gegenhalter 36 in Förderrichtung mit dem Stapel 13 bewegt, bis dieser auf der Plattform 35 angelangt ist (Fig. 9).

Danach wird die Plattform 35 in eine horizontale Ebene geschwenkt bzw. in eine Stellung parallel zu Wandungen des Behälters 12 und der Stapel 13 quer zur Transportrichtung durch einen Schieber 37 in den Behälter 12 abgeschoben.

**Bezugszeichenliste:**

| | | | |
|---|---|---|---|
| 10 | Verpackungsmaschine | 36 | Gegenhalter |
| 11 | Beutelkette | 37 | Schieber |
| 12 | Behälter | 38 | Führung |
| 13 | Stapel | | |
| 14 | Schneidstation | | |
| 15 | Faltstation | | |
| 16 | Abförderer | | |
| 17 | Beutel | | |
| 18 | Verbindungsbereich | | |
| 19 | Trennmesser | | |
| 20 | Gegenmesser | | |
| 21 | Sensor | | |
| 22 | Förderer | | |
| 23 | Lage | | |
| 24 | Sternrad | | |
| 25 | Sternrad | | |
| 26 | Arm | | |
| 27 | Achse | | |
| 28 | Freiraum | | |
| 29 | Fach | | |
| 30 | Fördertrum | | |
| 31 | Fördertrum | | |
| 32 | Endlosförderer | | |
| 33 | Endlosförderer | | |
| 34 | Mitnehmer | | |
| 35 | Plattform | | |

## Patentansprüche

1. Verfahren zum Handhaben einer Beutelkette (11), wobei die Beutelkette (11) in Lagen (23) zu einem Stapel (13) gefaltet wird, und wobei die Lagen (23) jeweils einen oder mehrere Beutel (17) der Beutelkette (11) enthalten, **dadurch gekennzeichnet, dass** die Beutelkette (11) durch wenigstens zwei Faltorgane gefaltet wird, die zum Falten der Beutelkette (11) zwischen die Beutel (17) der Beutelkette (11) greifen, und dass die Beutelkette (11) durch die Faltorgane derart gefaltet wird, dass die Beutelkette (11) zunächst durch ein erstes Faltorgan in eine Richtung und danach durch ein anderes, zweites Faltorgan in eine andere, von der ersten Richtung abweichende Richtung gefaltet wird, zur Bildung der Zick-Zack-Lagen.

2. Verfahren nach Anspruch 1, **dadurch gekennzeichnet, dass** benachbarte Beutel (17) der Beutelkette (11) miteinander in einem Verbindungsbereich (18) verbunden sind, wobei die Faltorgane im Verbindungsbereich (18) zwischen benachbarten Beuteln (17) in die Beutelkette (11) greifen, um die Beutelkette (11) dort zu falten.

3. Verfahren nach Anspruch 1 oder einem der anderen vorhergehenden Ansprüche, **dadurch gekennzeichnet, dass** die Beutelkette (11) durch Relativbewegung zwischen Faltorganen und Beutelkette (11) um die Faltorgane gefaltet wird.

4. Verfahren nach Anspruch 1 oder einem der anderen vorhergehenden Ansprüche, **dadurch gekennzeichnet, dass** die Faltorgane wenigstens teilweise durch Arme (26) eines oder mehrerer drehend angetriebener Sternräder (24, 25) gebildet sind, wobei die Arme (26) zwischen benachbarte Beutel (17) greifen und dadurch die Beutelkette (11) falten.

5. Verfahren nach Anspruch 4 oder einem der anderen vorhergehenden Ansprüche, **dadurch gekennzeichnet, dass** wenigstens zwei Sternräder (24, 25) auf unterschiedlichen, gegenüberliegenden Seiten der Beutelkette (11) angeordnet sind, wobei die Arme (26) der auf unterschiedlichen, gegenüberliegenden Seiten der Beutelkette (11) angeordneten Sternräder (24, 25) abwechselnd nacheinander in die Beutelkette (11) greifen, um die Beutelkette (11) in Zick-Zack-Lagen zu falten.

6. Verfahren nach Anspruch 1 oder einem der anderen vorhergehenden Ansprüche, **dadurch gekennzeichnet, dass** die in Lagen (23) gefalteten Beutel (17) der Beutelkette (11) von den Faltorgan(en) kommend einem Abförderer (16) zugeführt werden, mit dem die gefalteten Beutel (17) der Beutelkette (11) während des Transports in ihrer Formation gehalten und in Richtung einer Befüllstation für Behälter (12) gefördert werden, wobei vorgesehen ist, dass die Beutel (17) der Beutelkette (11) mit aufrecht stehenden Lagen (23) mit dem Abförderer (16) transportiert werden und wobei weiter vorgesehen ist, dass die Lagen (23) geneigt gegenüber einer gedachten vertikalen Ebene auf dem Abförderer (16) transportiert werden, insbesondere in Transportrichtung geneigt.

7. Verfahren nach Anspruch 1 oder einem der anderen vorhergehenden Ansprüche, **dadurch gekennzeichnet, dass** die in Lagen (23) angeordneten Beutel (17) der Beutelkette (11) von einem Schieber (37) in einen Behälter (12) eingeschoben werden, wobei die in Lagen (23) angeordneten Beutel (17) der Beutelkette (11) vom Abförderer (16) kommend auf eine schwenkbare Plattform (35) transportiert werden, die zur Annahme der Beutel (17) der Beutelkette (11) geneigt angeordnet ist und die zum Abtransport der Beutel (17) der Beutelkette (11) in eine horizontale Anordnung geschwenkt wird, bzw. parallel zu Wandungen des benachbart zur Plattform (35) angeordneten Behälters (12).

8. Vorrichtung zum Handhaben einer Beutelkette (11), wobei die Beutelkette (11) in Lagen (23) zu einem Stapel (13) gefaltet wird, und wobei die Lagen (23) jeweils einen oder mehrere Beutel (17) der Beutelkette (11) enthalten, **dadurch gekennzeichnet,** das die Vorrichtung wenigstens zwei Faltorgane aufweist, die dazu eingerichtet sind, die Beutelkette (11) zu falten, indem die Faltorgane zwischen die Beutel (17) der Beutelkette (11) greifen, und dass die Faltorgane auf unterschiedlichen, gegenüberliegenden Seiten der Beutelkette (11) angeordnet sind, wobei die Faltorgane dazu eingerichtet sind, dass die Beutelkette (11) zunächst durch ein erstes Faltorgan in eine Richtung und danach durch ein anderes, zweites Faltorgan in eine andere, von der ersten Richtung abweichende Richtung faltbar ist, zur Bildung von Zick-Zack-Lagen.

9. Vorrichtung nach Anspruch 8 oder einem der anderen vorhergehenden Ansprüche, **dadurch gekennzeichnet, dass** die Faltorgan(e) wenigstens teilweise durch Arme (26) eines oder mehrerer drehend angetriebener Sternräder (24, 25) gebildet sind, wobei die Arme (26) zwischen benachbarte Beutel (17) greifend ausgebildet sind und dadurch die Beutelkette (11) falten.

10. Vorrichtung nach Anspruch 9, **dadurch gekennzeichnet, dass** die Sternräder (24, 25) um parallele und mit einem derartigen Abstand zueinander angeordnete horizontale Achsen (27) kontinuierlich drehend antreibbar sind, sodass ein Arm (26) eines Sternrads (24, 25) jeweils in einen Freiraum (28) zwischen zwei Arme (26) des anderen Sternrads (25, 24) greift, und wobei die Beutelkette (11) zwischen den benachbarten Armen (26) der gegenüberliegenden Sternräder (24, 25) hindurchgeführt und dabei durch die Bewegung der Arme (26) faltbar ist.

11. Vorrichtung nach Anspruch 8 oder einem der anderen vorhergehenden Ansprüche, **dadurch gekennzeichnet, dass** die Vorrichtung einen Abförderer (16) aufweist, dem die in Lagen (23) gefalteten Beutel (17) der Beutelkette (11) von den Faltorganen kommend zuführbar sind, wobei der Abförderer (16) Fächer (29) aufweist, in denen jeweils eine gefaltete Beutelkette (11) Aufnahme findet und die dazu eingerichtet sind, die gefalteten Beutel (17) der Beutelkette (11) während des Transports mit dem Abförderer (16) in ihrer Formation zu halten.

12. Vorrichtung nach Anspruch 11, **dadurch gekennzeichnet, dass** der Abförderer (16) durch zwei (Endlos-)Förderer (32, 33) gebildet ist, die jeweils gegenüber einem Fördertrum (30, 31) der jeweiligen Förderer (32, 33) abstehende Mitnehmer (34) aufweisen, sodass die Fächer (29) durch die einander zugewandten Fördertrume (30, 31) der Förderer (32, 33) und die jeweiligen Mitnehmer (34) begrenzt werden, und wobei die Mitnehmer (34) geneigt gegenüber einer gedachten vertikalen Ebene an den Fördertrumen (30, 31) angeordnet sind, und wobei die Beutel (17) der Beutelkette (11) mit einer Seitenfläche an den Mitnehmern (34) anliegen, sodass die Lagen (23) entsprechend in Transportrichtung geneigt in den Fächern (29) stehend transportierbar sind.

13. Vorrichtung nach Anspruch 8 oder einem der anderen vorhergehenden Ansprüche, **dadurch gekennzeichnet, dass** die Vorrichtung eine schwenkbare Plattform (35) zur Übergabe der gefalteten Beutelketten (11) an einen Behälter (12) aufweist, wobei die Plattform (35) zur Übernahme der gefalteten Beutelketten (11) geneigt angeordnet ist und zur Übergabe der gefalteten Beutelketten (11) in eine horizontale Ebene schwenkbar ist, bzw. parallel zu Wandungen des benachbart zur Plattform (35) angeordneten Behälters (12).

## Claims

1. Method for handling a bag chain (11), wherein the bag chain (11) is folded into layers (23) to form a stack (13), and wherein the layers (23) each include one or multiple bags (17) of the bag chain (11), **characterized in that** the bag chain (11) is folded by at least two folding members which engage between the bags (17) of the bag chain (11) to fold the bag chain (11), and **in that** the bag chain (11) is folded by the folding members in such a manner that, to form the zig-zag layers, the bag chain (11) is folded first of all by a first folding member in one direction and then by another, second folding member in another direction which deviates from the first direction.

2. Method according to Claim 1, **characterized in that** adjacent bags (17) of the bag chain (11) are connected together in a connection region (18), wherein the folding members engage in the bag chain (11) in the connection region (18) between adjacent bags (17) in order to fold the bag chain (11) there.

3. Method according to Claim 1 or one of the other preceding claims, **characterized in that** the bag chain (11) is folded about the folding members as a result of relative movement between folding members and bag chain (11).

4. Method according to Claim 1 or one of the other preceding claims, **characterized in that** the folding members are formed at least in part by arms (26) of one or of multiple rotationally driven star wheels (24, 25), wherein the arms (26) engage between adjacent bags (17) and as a result fold the bag chain (11).

5. Method according to Claim 4 or one of the other preceding claims, **characterized in that** at least two star wheels (24, 25) are arranged on different, oppositely situated sides of the bag chain (11), wherein the arms (26) of the star wheels (24, 25), which are arranged on different, oppositely situated sides of the bag chain (11), engage in the bag chain (11) one after the other in an alternating manner in order to fold the bag chain (11) into zig-zag layers.

6. Method according to Claim 1 or one of the other preceding claims, **characterized in that** the bags (17) of the bag chain (11), which are folded into layers (23), coming from the folding member or members, are fed to a removal conveyor (16), by way of which the folded bags (17) of the bag chain (11) are held in their formation during transport and are conveyed in the direction of a filling station for containers (12), wherein it is provided that the bags (17) of the bag chain (11) are transported with the removal conveyor (16) with the layers (23) standing upright and wherein it is further provided that the layers (23) are transported on the removal conveyor (16) at an angle to an imaginary vertical plane, in particular inclined in the direction of transport.

7. Method according to Claim 1 or one of the other preceding claims, **characterized in that** the bags (17) of the bag chain (11), which are arranged in layers (23), are pushed into a container (12) by a slide (37), wherein the bags (17) of the bag chain (11), which are arranged in layers (23), coming from the removal conveyor (16), are transported to a pivotable platform (35) which is arranged at an angle for receiving the bags (17) of the bag chain (11) and which, for removing the bags (17) of the bag chain (11), is pivoted into a horizontal arrangement, or parallel to walls of the container (12) which is arranged adjacent to the platform (35).

8. Device for handling a bag chain (11), wherein the bag chain (11) is folded into layers (23) to form a stack (13), and wherein the layers (23) each include one or multiple bags (17) of the bag chain (11), **characterized in that** the device comprises at least two folding members which are set up for the purpose of folding the bag chain (11) by the folding members engaging between the bags (17) of the bag chain (11), and **in that** the folding members are arranged on different, oppositely situated sides of the bag chain (11), wherein the folding members are set up for the purpose of the bag chain (11), for forming zig-zag layers, being foldable first of all by a first folding member in one direction and then by another second folding member in a different direction which deviates from the first direction.

9. Device according to Claim 8 or one of the other preceding claims, **characterized in that** the folding members are formed at least in part by arms (26) of one or of multiple rotationally driven star wheels (24, 25), wherein the arms (26) are realized so as to engage between adjacent bags (17) and as a result fold the bag chain (11).

10. Device according to Claim 9, **characterized in that** the star wheels (24, 25) are drivable in a continuously rotatable manner about parallel and horizontal axes (27) which are arranged at such a distance apart that an arm (26) of one star wheel (24, 25) engages in each case in a space (28) between two arms (26) of the other star wheel (25, 24), and wherein the bag chain (11) is guided through between the adjacent arms (26) of the oppositely situated star wheels (24, 25) and, in this case, is foldable as a result of the movement of the arms (26).

11. Device according to Claim 8 or one of the other preceding claims, **characterized in that** the device comprises a removal conveyor (16) to which the bags (17) of the bag chain (11), which are folded into layers (23), coming from the folding members, are feedable, wherein the removal conveyor (16) comprises compartments (29) in each of which a folded bag chain (11) is received and which is set up for the purpose of holding the folded bags (17) of the bag chain (11) in their formation during transport with the removal conveyor (16).

12. Device according to Claim 11, **characterized in that** the removal conveyor (16) is formed by two (endless) conveyors (32, 33) which each comprise entrainment means (34) which protrude in relation to a conveyor run (30, 31) of the respective conveyor (32, 33) such that the compartments (29) are defined by the conveyor runs (30, 31), facing one another, of the conveyors (32, 33) and the respective entrainment means (34), and wherein the entrainment means (34) are arranged on the conveyor runs (30, 31) at an angle in relation to an imaginary vertical plane, and wherein the bags (17) of the bag chain (11) abut against the entrainment means (34) by way of a side surface such that the layers (23) are transportable correspondingly standing in the compartments (29) at an angle in the transport direction.

13. Device according to Claim 8 or one of the other preceding claims, **characterized in that** the device comprises a pivotable platform (35) for transferring the folded bag chains (11) to a container (12), wherein the platform (35) is arranged at an angle for taking over the folded bag chains (11), and for transferring the folded bag chains (11) is pivotable into a horizontal plane, or parallel to walls of the container (12) which is arranged adjacent to the platform (35).

## Revendications

1. Procédé de manipulation d'une chaîne de sachets (11), la chaîne de sachets (11) étant pliée en couches (23) pour former un empilement (13), et les couches (23) comportant respectivement un ou plusieurs sachets (17) de la chaîne de sachets (11), **caractérisé en ce que** la chaîne de sachets (11) est pliée au moyen d'au moins deux organes de pliage qui, pour le pliage de la chaîne de sachets (11), viennent en prise entre les sachets (17) de la chaîne de sachets (11), et **en ce que** la chaîne de sachets (11) est pliée au moyen des organes de pliage de telle sorte que la chaîne de sachets (11) soit pliée tout d'abord au moyen d'un premier organe de pliage dans un premier sens et ensuite au moyen d'un autre, deuxième, organe de pliage dans un autre sens différent du premier sens, pour former les couches en zigzag.

2. Procédé selon la revendication 1, **caractérisé en ce que** des sachets adjacents (17) de la chaîne de sachets (11) sont reliés l'un à l'autre dans une région de liaison (18), les organes de pliage venant en prise dans la région de liaison (18) entre des sachets adjacents (17) dans la chaîne de sachets (11), afin d'y plier la chaîne de sachets (11).

3. Procédé selon la revendication 1 ou l'une des autres revendications précédentes, **caractérisé en ce que** la chaîne de sachets (11) est pliée autour des organes de pliage par déplacement relatif entre les organes de pliage et la chaîne de sachets (11).

4. Procédé selon la revendication 1 ou l'une des autres revendications précédentes, **caractérisé en ce que** les organes de pliage sont formés au moins partiellement par des bras (26) d'une ou plusieurs roues en étoile (24, 25) entraînées en rotation, les bras (26) venant en prise entre des sachets adjacents (17) et pliant ainsi la chaîne de sachets (11).

5. Procédé selon la revendication 4 ou l'une des autres revendications précédentes, **caractérisé en ce qu'**au moins deux roues en étoile (24, 25) sont disposées sur des côtés différents opposés de la chaîne de sachets (11), les bras (26) des roues en étoile (24, 25) disposées sur des côtés différents opposés de la chaîne de sachets (11) venant en prise en alternance les uns après les autres dans la chaîne de sachets (11), afin de plier la chaîne de sachets (11) en couches en zigzag.

6. Procédé selon la revendication 1 ou l'une des autres revendications précédentes, **caractérisé en ce que** les sachets (17) pliés en couches (23) de la chaîne de sachets (11) sont acheminés à un convoyeur d'évacuation (16) en provenance de l'organe/des organes de pliage, convoyeur d'évacuation au moyen duquel les sachets pliés (17) de la chaîne de sachets (11) sont maintenus dans leur formation pendant le transport et sont transportés en direction d'un poste de remplissage pour récipients (12), les sachets (17) de la chaîne de sachets (11) étant transportés au moyen du convoyeur d'évacuation (16) avec les couches (23) dressées, et les couches (23) étant transportées de manière inclinée par rapport à un plan vertical imaginaire sur le convoyeur d'évacuation (16), en particulier de manière inclinée dans la direction de transport.

7. Procédé selon la revendication 1 ou l'une des autres revendications précédentes, **caractérisé en ce que** les sachets (17) disposés en couches (23) de la chaîne de sachets (11) sont poussés par un coulisseau (37) dans un récipient (12), les sachets (17) disposés en couches (23) de la chaîne de sachets (11) étant transportés sur une plate-forme pivotante (35) en provenance du convoyeur d'évacuation (16), laquelle est disposée de manière inclinée pour recevoir les sachets (17) de la chaîne de sachets (11) et est pivotée, pour l'évacuation des sachets (17) de la chaîne de sachets (11), dans une disposition horizontale ou parallèlement à des parois du récipient (12) disposé de manière adjacente à la plate-forme (35).

8. Dispositif de manipulation d'une chaîne de sachets (11), la chaîne de sachets (11) étant pliée en couches (23) pour former un empilement (13), et les couches (23) comportant respectivement un ou plusieurs sachets (17) de la chaîne de sachets (11), **caractérisé en ce que** le dispositif comprend au moins deux organes de pliages qui sont conçus pour plier la chaîne de sachets (11), par le fait que les organes de pliage viennent en prise entre les sachets (17) de la chaîne de sachets (11), et **en ce que** les organes de pliage sont disposés sur des côtés différents opposés de la chaîne de sachets (11), des organes de pliage étant conçus de telle sorte que la chaîne de sachets (11) puisse être pliée tout d'abord au moyen d'un premier organe de pliage dans un premier sens et ensuite au moyen d'un autre, deuxième, organe de pliage dans un autre sens différent du premier sens, pour former des couches en zigzag.

9. Dispositif selon la revendication 8 ou l'une des autres revendications précédentes, **caractérisé en ce que** le (s) organe(s) de pliage est/sont formé(s) au moins partiellement par des bras (26) d'une ou plusieurs roues en étoile (24, 25) entraînées en rotation, les bras (26) étant réalisés de manière à venir en prise entre des sachets adjacents (17) et pliant ainsi la chaîne de sachets (11).

10. Dispositif selon la revendication 9, **caractérisé en ce que** les roues en étoile (24, 25) peuvent être entraînées en rotation en continu autour d'axes horizontaux (27) parallèles et disposés à une distance les uns des autres telle qu'un bras (26) d'une roue en étoile (24, 25) vient en prise respectivement dans un espace libre (28) entre deux bras (26) de l'autre roue en étoile (25, 24), et la chaîne de sachets (11) étant guidée entre les bras adjacents (26) des roues en étoile opposées (24, 25) et pouvant y être pliée par le déplacement des bras (26).

11. Dispositif selon la revendication 8 ou l'une des autres revendications précédentes, **caractérisé en ce que** le dispositif comprend un convoyeur d'évacuation (16) auquel les sachets (17) pliés en couches (23) de la chaîne de sachets (11) peuvent être acheminés en provenance des organes de pliage, le convoyeur d'évacuation (16) comprenant des compartiments (29) dans lesquels est reçue respectivement une chaîne de sachets (11) pliée et qui sont conçus pour maintenir les sachets pliés (17) de la chaîne de sachets (11) dans leur formation pendant le transport au moyen du convoyeur d'évacuation (16).

12. Dispositif selon la revendication 11, **caractérisé en ce que** le convoyeur d'évacuation (16) est formé par deux convoyeurs (sans fin) (32, 33) qui comprennent respectivement des éléments d'entraînement (34) faisant saillie par rapport à un brin de convoyage (30, 31) du convoyeur respectif (32, 33), de sorte que les compartiments (29) soient limités par les brins de convoyage (30, 31) tournés l'un vers l'autre des convoyeurs (32, 33) et les éléments d'entraînement respectifs (34), et les éléments d'entraînement (34) étant disposés de manière inclinée par rapport à un plan vertical imaginaire sur les brins de convoyage (30, 31), et les sachets (17) de la chaîne de sachets (11) s'appuyant par une surface latérale contre les éléments d'entraînement (34), de sorte que les couches (23) puissent être transportées de manière dressée dans les compartiments (29) de manière inclinée dans la direction de transport de manière correspondante.

13. Dispositif selon la revendication 8 ou l'une des autres revendications précédentes, **caractérisé en ce que** le dispositif comprend une plate-forme pivotante (35) pour le transfert des chaînes de sachets pliées (11) à un récipient (12), la plate-forme (35) étant disposée de manière inclinée pour la réception des chaînes de sachets pliées (11) et étant, pour le transfert des chaînes de sachets pliées (11), pivotante dans un plan horizontal parallèlement à des parois du récipient (12) disposé de manière adjacente à la plate-forme (35).
